# FASCICULE DE BREVET EUROPEEN

(11) **EP 1 547 637 B1**
(45) Date de publication et mention de la délivrance du brevet: **27.12.2006**
(21) Numéro de dépôt: 04300773.1
(22) Date de dépôt: 09.11.2004
(51) Int. Cl.: B01F 3/02, B01F 15/04, A61M 16/12

(54) **Conditionnement en dynamique de mélanges gazeux à pression élevée, en particulier de mélange N2O/O2**
Dynamische Behandlung von Gasmischungen mit hohen Drücken, insbesondere N2O/O2 Mischungen
Dynamic conditioning of gaseous mixtures at high pressures, preferably of mixtures N2O/O2

(30) Priorité: 17.12.2003 FR 0351093
(43) Date de publication de la demande: 29.06.2005
(73) Titulaire: Air Liquide Santé (International), 75341 Paris Cedex 07 (FR)
(72) Inventeur: Simondet, François, 78150, Le Chesnay (FR)
(74) Mandataire: Pittis, Olivier

(56) Documents cités:
- EP-A- 1 174 178
- US-A- 4 718 462

## Description

La présente invention concerne un procédé de conditionnement en dynamique des mélanges gazeux, en particulier de mélanges O₂/N₂O contenant une proportion de N₂O supérieure ou égale à 30 % en volume pour à une pression d'au moins 170 bars.

Actuellement, il existe plusieurs méthodes de conditionnement de mélanges gazeux dans des récipients sous pression, telles des bouteilles de gaz.

Ainsi, la méthode de conditionnement dite gravimétrique est généralement utilisée pour conditionner des mélanges gazeux à base de gaz liquéfiés, tels N₂O ou CO₂, ou des mélanges de gaz de l'air, tels O₂, N₂, Ar ou He. Cependant, cette méthode de fabrication présente les inconvénients de conduire à un taux important de rebut de fabrication, après contrôle analytique, un mode de fabrication peu productif car les récipients doivent être remplis à l'unité, un cycle de roulage des emballages pénalisant les temps de production, et à un coût de contrôle analytique élevé.

Par ailleurs, on connaît aussi la méthode de conditionnement séquentiel gravimétrique et pression/température. Toutefois, avec cette méthode, les mélanges réalisés dans les différentes bouteilles d'une même rampe de production présentent souvent des écarts de composition finale. Pour éviter cela, il convient de respecter des temps de stabilisation et de mise en équilibre des pressions qui pénalisent la productivité globale.

Dans le cas d'autres méthodes classiques de conditionnement des mélanges, les quantités de gaz introduites sont donc contrôlées par mesure de la pression et de la température des gaz. Or, la détermination des teneurs de gaz est basée sur deux instruments de mesure qui additionnent leurs imprécisions de mesure. De plus, l'emplacement des points de mesure sur l'installation de conditionnement ne permet pas d'accéder directement aux grandeurs physiques recherchées, à savoir la température et la pression sont généralement mesurées sur la rampe de conditionnement par une sonde de température ou un capteur de pression. Cependant, les valeurs ainsi mesurées ne sont que des approximations mais pas des mesures effectives de la température ou de la pression régnant à l'intérieur les récipients de conditionnement.

La méthode de mélange des gaz en dynamique permet de palier une partie de ces problèmes et inconvénients. Cette méthode décrite, notamment par le document EP-A-1174178, consiste à remplir les bouteilles avec le mélange gazeux dans sa composition finale attendue du début jusqu'à la fin de la séquence de remplissage. Le mélange est réalisé en amont de la rampe de conditionnement dans une chambre de mélange de très faible dimension où sont introduits en continu les différents constituants gazeux entrant dans la composition du mélange final.

Les quantités introduites pour chaque gaz sont contrôlées par un débitmètre massique installé sur chaque ligne de gaz entrant dans la composition du mélange à réaliser. Par ailleurs, un ensemble de plusieurs vannes de régulation permet de contrôler le débit des gaz grâce à l'action d'un système de régulation automatique. Le comptage des masses par débitmètre massique permet de s'affranchir des incertitudes de mesures et des aléas de réalisation liés aux imprécisions sur les quantités évoqués ci-avant.

Le conditionnement avec un mélangeur dynamique s'accompagne cependant dans certains cas, d'une détente du gaz en aval de la chambre de mélange et d'un abaissement de la température des gaz en-dessous de la température de démélange ou de démixtion, ce qui s'explique par le fait que la ligne en aval de la chambre est à la même pression que les récipients ramenés à la pression atmosphérique. La circulation des gaz est alors diphasique dans les rampes de conditionnement vers les bouteilles.

Or, étant donné que les phases liquide et gazeuse se déplacent à des vitesses d'écoulement différentes, le remplissage des bouteilles n'est plus homogène et on peut constater des écarts de teneurs finales dans des bouteilles conditionnées sur la même rampe, lors d'une même fabrication. Ces disparités peuvent s'expliquer par des écoulements préférentiels dans les tuyauteries des rampes de remplissage des emballages.

Pour résoudre ce problème de démélange, il a été proposé par le document EP-A-1174178 de maintenir la température du mélange au-dessus de celle de démélange en utilisant, pour ce faire, un dispositif parfaitement régulé de réchauffage des gaz en sortie de la chambre de mélange dynamique, durant le cycle de remplissage.

Le mélange étant ainsi toujours maintenu à l'état gazeux, l'homogénéité du mélange est conservée et les écarts de teneurs sont suffisamment faibles pour permettre de contrôler l'ensemble des bouteilles par analyse d'une seule bouteille prélevée sur la rampe de conditionnement.

Toutefois, en pratique, il est apparu parfois une limitation dans la réalisation du conditionnement de certains mélanges gazeux, en particulier ceux du type O₂/N₂O dont la teneur en N₂O est supérieure ou égale à 30% en volume pour des pressions supérieures à 170 bars.

En effet, pour ce type de mélanges, la pression finale est limitée par la mise en pression du N₂O aux environs de 170 bars. Le N₂O doit alors être chauffé pour monter à des pressions supérieures et ce qui engendre alors son passage à l'état supercritique.

Or, la température de réchauffage est aussi limitée par la température de décomposition du N₂O et ce, d'autant plus que certains métaux du dispositif de conditionnement et de la bouteille, tels l'argent, le platine, le cobalt, le cuivre et les oxydes de nickel, sont des catalyseurs de la réaction.

Le conditionnement en dynamique de certains mélanges gazeux est donc limité, en général, à une pression voisine de 170 bars.

Le problème à résoudre est donc d'améliorer le procédé de conditionnement avec mélangeur dynamique, notamment le procédé décrit par le document EP-A-1174178, de manière à pouvoir réaliser des conditionnements en dynamique de mélanges gazeux à des pressions supérieures à 170 bars, en particulier des mélanges de gaz médicaux de type N₂O/O₂ dont la teneur en N₂O est supérieure ou égale à 30% en volume.

Le document US-A-4 718 462 décrit un procédé de fabrication d'un mélange gazeux contenant au moins un premier composé et au moins un deuxième composé dans des proportions désirées, selon le préambule de la revendication 1.

La solution de l'invention est alors un procédé de fabrication d'un mélange gazeux contenant au moins un premier composé et au moins un deuxième composé dans des proportions désirées, lesdits premier et deuxième composés étant choisis dans le groupe formé par O₂, N₂, He, CO₂, N₂O et CO, dans lequel :
(a) on réalise un pré-mélange en dynamique de proportions déterminées desdits premier et deuxième composés pour obtenir un pré-mélange gazeux à une première pression P1 et contenant une teneur intermédiaire (Ti) dudit deuxième composé supérieure à la teneur finale (Tf) dudit deuxième composé dans la composition finale souhaitée,
(b) on augmente la pression du pré-mélange gazeux obtenu à l'étape (a) par introduction du premier composé de manière à réaliser concomitamment une dilution du deuxième composé avec ledit premier composé,
   caractérisé en ce que :
   - dans l'étape (a) la première pression P1 est inférieure ou égale à 200 bars,
      et en ce que l'on ajoute l'étape suivante.
(c) on stoppe l'étape (b), lorsque le mélange gazeux atteint la deuxième pression P2 souhaitée, avec P2 > P1 et P2 > 170 bars, et contient une teneur finale (Tf) souhaitée en le deuxième composé.

Selon le cas, le procédé de l'invention peut comprendre l'une ou plusieurs des caractéristiques techniques suivantes :
- la première pression (P1) est comprise entre 100 et 200 bars, de préférence inférieure ou égale à 170 bars.
- la deuxième pression (P2) est supérieure à 200 bars, de préférence supérieure à 250 bars, de préférence encore supérieure ou égale à 300 bars.
- le premier composé est de l'oxygène et le deuxième composé est du protoxyde d'azote (N₂O), et on réalise, à l'étape (a), un pré-mélange O₂/N₂O. La teneur en le premier composé est supérieure ou égale à 30 %, de préférence entre 30 et 60 % et/ou la teneur en le deuxième composé est supérieure ou égale à 35 %, de préférence d'au moins 40 %.
- le premier composé est de l'oxygène et le deuxième composé est du dioxyde de carbone (CO₂), et on réalise, à l'étape (a), un pré-mélange O₂/CO₂. La teneur en le deuxième composé est comprise entre 1 et 10% en volume, de préférence entre 3 et 7%.
- à l'étape (a), le pré-mélange gazeux est introduit dans un ou plusieurs récipients de conditionnement, en particulier des bouteilles de gaz sous pression.
- à l'étape (a), le pré-mélange gazeux est réalisé au moyen d'un mélangeur en dynamique.
- à l'étape (b), on augmente progressivement la pression du pré-mélange gazeux jusqu'à la deuxième pression (P2) et on diminue concomitamment la proportion du deuxième composé dans le mélange depuis la teneur intermédiaire (Ti) jusqu'à la teneur finale (Tf) souhaitée dudit deuxième composé dans le mélange final désiré. Pour atteindre une valeur finale (Tf) précise souhaitée, on peut utiliser un débitmètre massique.
- le mélange gazeux souhaité est constitué de 50% en volume d'oxygène en tant que premier composé et de 50% en volume de protoxyde d'azote (N₂O) en tant que deuxième composé.

L'invention porte aussi sur un procédé de conditionnement de récipients de gaz, dans lequel on réalise et on introduit un mélange gazeux contenant un premier et un deuxième composés gazeux dans plusieurs récipients de conditionnement, ledit mélange gazeux étant réalisé par mise en oeuvre d'un procédé de fabrication selon l'invention, de préférence le mélange gazeux est constitué d'oxygène et de protoxyde d'azote (N₂O).

La présente invention va maintenant être décrite plus en détail à l'aide d'un exemple de réalisation donné illustratif, à savoir la fabrication d'un mélange gazeux O₂/N₂0 contenant plus de 30% d'oxygène en volume (mélange 50% O₂ + 50% N₂O) à une pression de plus de 200 bars.

La réalisation du mélange gazeux selon l'invention se fait en deux étapes principales, à savoir :
- d'abord la réalisation d'un pré-mélange O₂/N₂O au moyen d'un mélangeur dynamique de manière à obtenir pré-mélange O₂/N₂O à une pression entre 100 et 200 bars à une teneur initiale Ti en N₂O supérieure (Ti = 60% en volume par exemple) à la teneur finale Tf (Tf = 50% en volume en N₂O), le pré-mélange O₂/N₂O étant introduit dans les récipients de conditionnement d'une chaîne de remplissage, telles que des bouteilles de gaz,
- puis une mise en pression du pré-mélange, c'est-à-dire une augmentation progressive de la pression au-delà de 200 bars, par dilution avec de l'O₂ gazeux jusqu'à obtenir la pression finale souhaitée, par exemple une pression de 250 bars à 300 bars, ou plus.

La première étape de réalisation du pré-mélange avec un mélangeur dynamique permet d'obtenir un pré-mélange O₂/N₂O avec une précision de ± 0,5 %.

Ensuite, la dilution par montée en pression permet l'obtention d'un mélange O₂/N₂O précis à une pression élevée, c'est-à-dire jusqu'à 250 à 300 bars ou plus, de préférence en surveillant le couple température/pression au moyen d'un ou plusieurs capteurs de pression et de température, la précision résultant de l'utilisation d'un débitmètre massique.

Le contrôle de l'introduction de l'oxygène, lors de l'étape de dilution avec montée en pression, peut être effectué par un comptage massique au débitmètre de masse, ce qui assure la réalisation d'un mélange très précis à pression élevée.

L'homogénéisation du mélange pendant la seconde étape de préparation se fait généralement correctement ; néanmoins, elle peut être accélérée, en cas de besoin, par un cycle de roulage des emballages après remplissage et/ou par l'utilisation d'un tube plongeur qui permet d'introduire l'oxygène au fond de chaque récipient pendant le remplissage.

Les avantages de la méthode de réalisation du mélange O₂/N₂O sont notamment une exactitude et une homogénéité des compositions gazeuses fabriquées ; une pression finale du mélange qui n'est plus limitée par la méthode de conditionnement ; ou une absence de démixtion aux basses températures pour les bouteilles pleines.

Ceci permet dans pour la plupart des pays européens ou tempérés, un stockage à l'extérieur des bouteilles et leur transport sans précaution particulière et ce, même en hiver.

En outre, la quantité stockée pour une même taille de bouteille est beaucoup plus importante, ce qui se traduit par une plus grande autonomie pour un même volume.

La méthode de préparation n'est pas limitée au cas des mélanges O₂/N₂O. Elle peut se généraliser à d'autres gaz ou mélanges contenant un ou plusieurs gaz, comme CO₂, N₂O, O₂, N₂, He ...

## Revendications

1. Procédé de fabrication d'un mélange gazeux contenant au moins un premier composé et au moins un deuxième composé dans des proportions désirées, lesdits premier et deuxième composés étant choisis dans le groupe formé par O₂, N₂, He, CO₂, N₂O et CO, dans lequel :
(a) on réalise un pré-mélange en dynamique de proportions déterminées desdits premier et deuxième composés pour obtenir un pré-mélange gazeux à une première pression P1 et contenant une teneur intermédiaire (Ti) dudit deuxième composé supérieure à la teneur finale (Tf) dudit deuxième composé dans la composition finale souhaitée,
(b) on augmente la pression du pré-mélange gazeux obtenu à l'étape (a) par introduction du premier composé de manière à réaliser concomitamment une dilution du deuxième composé avec ledit premier composé,
**caractérisé en ce que :**
- dans l'étape (a) la première pression P1 est inférieure ou égale à 200 bars, et **en ce que** l'on ajoute l'étape suivante:
(c) on stoppe l'étape (b), lorsque le mélange gazeux atteint la deuxième pression P2 souhaitée, avec P2 > P1 et P2 > 170 bars, et contient une teneur finale (Tf) souhaitée en le deuxième composé.

2. Procédé selon la revendication 1, **caractérisé en ce que** la première pression P1 est comprise entre 100 et 200 bars, de préférence inférieure ou égale à 170 bars.

3. Procédé selon l'une des revendications 1 ou 2, **caractérisé en ce que** la deuxième pression P2 est supérieure à 200 bars, de préférence supérieure à 250 bars, de préférence encore supérieure ou égale à 300 bars.

4. Procédé selon l'une des revendications 1 ou 3, **caractérisé en ce que** le premier composé est de l'oxygène et le deuxième composé est du protoxyde d'azote (N₂O), et on réalise, à l'étape (a), un pré-mélange O₂/N₂O.

5. Procédé selon l'une des revendications 1 à 4, **caractérisé en ce que** la teneur en le premier composé est supérieure ou égale à 30 %, de préférence entre 30 et 60 % et/ou la teneur en le deuxième composé est supérieure ou égale à 35 %, de préférence d'au moins 40 % en volume.

6. Procédé selon l'une des revendications 1 ou 3, **caractérisé en ce que** le premier composé est de l'oxygène et le deuxième composé est du dioxyde de carbone (CO₂), et on réalise, à l'étape (a), un pré-mélange O₂/CO₂, de préférence la teneur en le deuxième composé est comprise entre 1 et 10%, préférentiellement entre 3 et 7% en volume.

7. Procédé selon l'une des revendications 1 à 6, **caractérisé en ce qu**'à l'étape (a), le pré-mélange gazeux est introduit dans un ou plusieurs récipients de conditionnement, en particulier des bouteilles de gaz sous pression.

8. Procédé selon l'une des revendications 1 à 7, **caractérisé en ce qu**'à l'étape (a), le pré-mélange gazeux est réalisé au moyen d'un mélangeur en dynamique.

9. Procédé selon l'une des revendications 1 à 8, **caractérisé en ce qu**'à l'étape (b), on augmente progressivement la pression du pré-mélange gazeux jusqu'à la deuxième pression P2 et on diminue concomitamment la proportion du deuxième composé dans le mélange depuis la teneur intermédiaire (Ti) jusqu'à la teneur finale (Tf) souhaitée dudit deuxième composé dans le mélange final désiré.

10. Procédé selon l'une des revendications 1 à 5 et selon l'une les revendications 7 à 9 quand elles dépendent des revendications 1 à 5 , **caractérisé en ce que** le mélange gazeux souhaité est constitué de 50% en volume d'oxygène en tant que premier composé et de 50% en volume de protoxyde d'azote (N₂O) en tant que deuxième composé.

11. Procédé de conditionnement de récipients de gaz, dans lequel on réalise et on introduit un mélange gazeux contenant un premier et un deuxième composés gazeux dans plusieurs récipients de conditionnement, ledit mélange gazeux étant réalisé par mise en oeuvre d'un procédé de fabrication selon l'une des revendications 1 à 10, de préférence le mélange gazeux est constitué d'oxygène et de protoxyde d'azote (N₂O).

## Claims

1. Method of manufacturing a gas mixture containing at least a first component and at least a second component in desired proportions, the said first and second components being chosen from the group formed by O₂, N₂, He, CO₂, N₂O and CO, in which:
(a) dynamic premixing in defined proportions of the said first and second components is carried out in order to obtain a gas premix at a first pressure P1 and containing an intermediate content (Ti) of the said second component greater than the final content (Tf) of the said second component in the desired final composition;
(b) the pressure of the gas premix obtained in (a) is increased by introducing the first component so as to concomitantly dilute the second component with the said first component; and
**Characterised in that:**
- in step (a), the first pressure P1 does not exceed 200 bar,
and **in that** the following step is added:
(c) step (b) is stopped when the gas mixture reaches the second desired pressure P2, where P2 > P1 and P2 > 170 bar, and contains a desired final content (Tf) of the second component.

2. Method according to Claim 1, **characterized in that** the first pressure P1 is between 100 and 200 bar, preferably 170 bar or lower.

3. Method according to either of Claims 1 and 2, **characterized in that** the second pressure P2 is above 200 bar, preferably above 250 bar and even more preferably 300 bar or higher.

4. Method according to either of Claims 1 and 3 **characterized in that** the first component is oxygen and the second component is nitrous oxide (N₂O) and, in step (a) an O₂/N₂O premix is produced.

5. Method according to one of Claims 1 to 4 **characterized in that** the content of the first component is not less than 30%, preferably between 30 and 60%, and/or the content of the second component is not less than 35%, preferably at least 40%, by volume.

6. Method according to either of Claims 1 and 3 **characterized in that** the first component is oxygen and the second component is carbon dioxide (CO₂) and, in step (a), an O₂/CO₂ premix is produced, the content of the second component preferably being between 1 and 10%, more preferably between 3 and 7%, by volume.

7. Method according to one of Claims 1 to 6, **characterized in that** in step (a), the gas premix is introduced into one or more containers, particularly pressurized gas bottles.

8. Method according to one of Claims 1 to 7, **characterized in that** in step (a), the gas premix is produced by means of a dynamic mixer.

9. Method according to one of Claims 1 to 8 **characterized in that** in step (b), the pressure of the gas premix is progressively increased up to the second pressure P2 and the proportion of the second component in the mixture is concomitantly decreased from the intermediate content (Ti) down to the desired final content (Tf) of the said second component in the required final mixture.

10. Method according to one of Claims 1 to 5 and according to one of Claims 7 to 9 when they are dependent on Claims 1 to 5, **characterized in that** the desired gas mixture consists of 50 vol% oxygen as first component and 50 vol% nitrous oxide (N₂O) as second component.

11. Method of filling containers with gas, in which a gas mixture containing a first gaseous component and a second gaseous component is produced and introduced into several containers, the said gas mixture being produced by implementing a method of manufacture according to one of Claims 1 to 10, the gas mixture preferably consisting of oxygen and nitrous oxide (N₂O)

## Patentansprüche

1. Verfahren zur Herstellung eines Gasgemisches, umfassend mindestens eine erste Verbindung und mindestens eine zweite Verbindung in gewünschten Verhältnissen, wobei die erste und die zweite Verbindung in der Gruppe, die von O₂, N₂, He, CO₂, N₂O und CO gebildet ist, ausgewählt werden, wobei:
(a) ein Vorgemisch dynamisch mit bestimmten Verhältnissen der ersten und zweiten Verbindung hergestellt wird, um ein Gasvorgemisch mit einem ersten Durck (P1) zu erhalten, das einen Zwischengehalt (Ti) der zweiten Verbindung größer als der Endgehalt (Tf) der zweiten Verbindung in der gewünschten endgültigen Zusammensetzung enthält,
(b) der Druck des in Schritt (a) hergestellten Gasvorgemisches durch Einführung der ersten Verbindung erhöht wird, um begleitend eine Verdünnung der zweiten Verbindung mit der ersten Verbindung durchzuführen,
**dadurch gekennzeichnet, dass**:
- in Schritt (a) der erste Druck P1 kleiner oder gleich 200 Bar ist,
- und dass folgender Schritt hinzugefügt wird:
(c) der Schritt (b) wird angehalten, wenn das Gasgemisch den zweiten gewünschten Druck (P2) erreicht, wobei P2 > P1 und P2 > 170 Bar, und einen gewünschten Endgehalt (Tf) an der zweiten Verbindung enthält.

2. Verfahren nach Anspruch 1, **dadurch gekennzeichnet, dass** der erste Druck (P1) zwischen 100 und 200 Bar beträgt und vorzugsweise kleiner oder gleich 170 Bar ist.

3. Verfahren nach einem der Ansprüche 1 oder 2, **dadurch gekennzeichnet, dass** der zweite Druck (P2) größer als 200 Bar, vorzugsweise größer als 250 Bar, auf noch bevorzugtere Weise größer oder gleich 300 Bar ist.

4. Verfahren nach einem der Ansprüche 1 oder 3, **dadurch gekennzeichnet, dass** die erste Verbindung Sauerstoff und die zweite Verbindung Stickstoffprotoxid (N₂O) ist, und dass in Schritt (a) ein Vorgemisch O₂/N₂O hergestellt wird.

5. Verfahren nach einem der Ansprüche 1 bis 4, **dadurch gekennzeichnet, dass** der Gehalt an der ersten Verbindung größer oder gleich 30 % ist, vorzugsweise zwischen 30 und 60 % beträgt, und/oder dass der Gehalt an der zweiten Verbindung größer oder gleich 35 % ist, vorzugsweise mindestens 40 Vol.-% beträgt.

6. Verfahren nach einem der Ansprüche 1 oder 3, **dadurch gekennzeichnet, dass** die erste Verbindung Sauerstoff und die zweite Verbidung Kohlendioxid (CO₂) ist, und dass in Schritt (a) ein Vorgemisch O₂/CO₂ hergestellt wird, und dass vorzugsweise der Gehalt an der zweiten Verbindung zwischen 1 und 10 Vol.-%, vorteilhafterweise zwischen 3 und 7 Vol.-% beträgt.

7. Verfahren nach einem der Ansprüche 1 bis 6, **dadurch gekennzeichnet, dass** in Schritt (a) das Gasvorgemisch in einen oder mehrere Verpackungsbehälter eingeleitet wird, insbesondere in Druckgasflaschen.

8. Verfahren nach einem der Ansprüche 1 bis 7, **dadurch gekennzeichnet, dass** in Schritt (a) das Gasvorgemisch mit Hilfe eines dynamischen Mischers hergestellt wird.

9. Verfahren nach einem der Ansprüche 1 bis 8, **dadurch gekennzeichnet, dass** in Schritt (b) nach und nach der Druck des Gasvorgemisches bis auf den zweiten Druck (P2) erhöht und begleitend der Anteil der zweiten Verbindung in dem Gemisch vom Zwischengehalt (Ti) bis zum gewünschten Endgehalt (Tf) der zweiten Verbindung in dem gewünschten Endgemisch verringert wird.

10. Verfahren nach einem der Ansprüche 1 bis 5, und nach einem der Ansprüche 7 bis 9, wenn sie von den Ansprüchen 1 bis 5 abhängen, **dadurch gekennzeichnet, dass** das gewünschte Gasgemisch aus 50 Vol.-% Sauerstoff als erste Verbindung und 50 Vol.-% Stickstoffprotoxid (N₂O) als zweite Verbindung besteht.

11. Verfahren zur Verpackung von Gasbehältern, bei dem ein Gasgemisch, das eine erste und eine zweite gasförmige Verbindung enthält, hergestellt und in mehrere Verpackungsbehälter eingeleitet wird, wobei das Gasgemisch durch Einsatz eines Herstellungsverfahrens nach einem der Ansprüche 1 bis 10 hergestellt wird, wobei das Gasgemisch vorzugsweise aus Sauerstoff und Stickstoffprotoxid (N₂O) besteht.
